# EUROPÄISCHE PATENTSCHRIFT

(11) **EP 3 872 835 B1**
(45) Veröffentlichungstag und Bekanntmachung des Hinweises auf die Patenterteilung: **24.09.2025**
(21) Anmeldenummer: 20160060.8
(22) Anmeldetag: 28.02.2020
(51) Int. Cl.: H01J 35/16

(54) **ROTIERBARE RÖNTGENRÖHRE**
ROTATABLE X-RAY TUBE
TUBE À RAYONS X ROTATIF

(43) Veröffentlichungstag der Anmeldung: 01.09.2021
(73) Patentinhaber: Siemens Healthineers AG, 91301 Forchheim (DE)
(72) Erfinder: Dietz, Volker, 91315 Höchstadt an der Aisch (DE); Freudenberger, Jörg, 90562 Kalchreuth (DE)
(74) Vertreter: Siemens Healthineers Patent Attorneys

(56) Entgegenhaltungen:
- DE-T2- 69 221 280
- DE-T2- 69 618 283

## Beschreibung

Die Erfindung betrifft einen Röntgenstrahler mit einer rotierbaren Röntgenröhre, eine Röntgeneinrichtung, ein Verfahren für ein Regeln eines Röntgenstrahlers und ein zugehöriges Computerprogrammprodukt.

Bei einer Bildgebung in einem medizinischen Umfeld und/oder für eine Werkstoffprüfung werden üblicherweise hohe Drehzahlen benötigt, insbesondere eine hohe Drehzahl einer Anode relativ zu einem Elektronenemitter. Aufgrund der hohen Drehzahlen ist eine herkömmliche mechanisch gelagerte Röntgenröhre, insbesondere eine herkömmliche mechanisch gelagerte Anode, wartungsintensiv, da typischerweise das mechanische Lager stark belastet wird. Üblicherweise ist das mechanische Lager desto stärker belastet, je höher die Drehzahl ist. Die Belastung erfolgt üblicherweise durch eine Wärmeentwicklung aufgrund von Reibung, mangelnder Schmierung und/oder einer Fliehkraft. Das mechanische Lager kann beispielsweise ein Kugel- und/oder ein Gleitlager umfassen.

Herkömmlicherweise liegt die Drehzahl in einer Größenordnung zwischen 50 bis 200 Hz. Aufgrund größer werdender Anforderungen in der Bildgebung soll vorzugsweise eine Leistungsdichte auf der Anode steigen, beispielsweise durch einen erhöhten Elektronenstrom und/oder einen verkleinerten Brennfleck. Diese Anforderungen würden zu einer erhöhten Hubtemperatur auf der Anode führen. Allerdings ist eine maximale Hubtemperatur auf der Anode durch ein jeweiliges Anodenmaterial begrenzt. Als Hubtemperatur wird typischerweise eine Temperaturdifferenz bezeichnet, die zwischen einer maximalen Temperatur in einem Brennfleck und einer Temperatur einer ringförmigen Brennbahn herrscht, welche Temperatur die Brennbahn insbesondere unmittelbar vor Eintreffen der Elektronen im Brennfleck aufweist.

Es ist bekannt, höhere Drehzahlen durch eine Verwendung von Magnetlagern als Ersatz für die mechanische Lager zu ermöglichen.

Die EP 0 201 406 A1 beschreibt eine Röntgenröhrenvorrichtung, umfassend eine Hülle, die die Röntgenröhre enthält, wobei die Röntgenröhre eine rotierende Anode umfasst, die mechanisch mit einem Rotor gekoppelt ist, der durch einen antreibenden Stator angetrieben wird, wobei der Rotor entlang einer Längsachse angeordnet ist und seine Aufhängung durch die Magnetlager bereitgestellt wird.

Einen vergleichbaren Grundaufbau offenbaren auch die WO 2010/136 325 A2, US 6,327,340 B1, US 6,198,803 B1, US 2017/0 148 606 A1 sowie DE 3 615 148 A.

Aus der DE 696 18 283 T2 ist eine Röntgenquelle mit: (a) einem Gehäuse, das ein Vakuumgehäuse bildet, wobei die Gesamtheit des Gehäuses um eine Achse drehbar ist, wobei ein Teil des Gehäuses eine Anode ist; (b) einem Mittel, das das Gehäuse um die Achse dreht; (c) einem Kathodenmittel, das innerhalb des Gehäuses montiert ist, zum Erzeugen von Elektronen und Fokussieren der Elektronen auf einen von der Achse entfernten Anodenbereich; und (d) einem Magnetfeldmittel zum Halten der Kathode innerhalb des Gehäuses bekannt, wobei das Magnetfeldmittel eine Kombination einer aktiven magnetischen Rückkopplung und einer passiven magnetischen Rückkopplung unter Verwendung von Magnetfeldern zum Einschränken der Kathodenbewegung in mindestens zwei Winkel- oder geradlinigen Richtungen umfasst und wobei das Kathodenhaltemittel ein Magnetfeldmittel als einziges Mittel zum Halten der Kathode innerhalb des drehbaren Vakuumgehäuses umfasst.

Eine solche Röntgenröhre, die aufweist eine Vakuumhülle, eine Anode, welche mindestens entlang einer ringförmigen Oberfläche innerhalb der Hülle ausgebildet ist, eine Kathodenanordnung, die drehbar in der Hülle montiert ist, so dass eine relative Drehbewegung zwischen der Hülle und der Kathodenanordnung ermöglicht wird, eine kapazitive Kopplungsvorrichtung, welche eine elektrische Wechselstromenergie von außerhalb der Hülle in das Innere der Hülle überträgt, wobei die kapazitive Kopplungsvorrichtung mit der Kathodenanordnung verbunden ist, ist in der DE 692 21 280 T2 beschrieben.

Aufgrund der starken Wärmeentwicklung sind typischerweise Anforderungen an eine Kühlung entsprechend hoch. Aus anderen technischen Gebieten, siehe DE 10 2017/208 680 A1, ist beispielsweise eine Verwendung von konvektiver Kühlung, Filmkühlung und/oder Prallkühlung bekannt.

Der Erfindung liegt die Aufgabe zu Grunde, einen Röntgenstrahler mit einer rotierbaren Röntgenröhre, eine Röntgeneinrichtung, ein Verfahren für ein Regeln eines Röntgenstrahlers und ein zugehöriges Computerprogrammprodukt mit einer höheren Drehzahl anzugeben.

Die Aufgabe wird durch die Merkmale der unabhängigen Ansprüche gelöst. Vorteilhafte Ausgestaltungen sind in den Unteransprüchen beschrieben.

Eine rotierbare Röntgenröhre weist
- eine Röntgenstrahlenemissionsvorrichtung mit einer Anode für ein Generieren von Röntgenstrahlen mittels auftreffender Elektronen und
- ein Vakuumgehäuse mit einem Röntgenstrahlenaustrittfenster für ein Austreten der Röntgenstrahlen aus dem Vakuum auf, wobei auf einer Außenseite oder einer Innenseite des Vakuumgehäuses ein Rotor eines Magnetlagers drehfest angeordnet ist für ein kontaktloses Lagern der rotierbaren Röntgenröhre innerhalb eines Röntgenstrahlers,

wobei auf der Außenseite oder der Innenseite des Vakuumgehäuses ein kontaktloser Leistungsempfänger drehfest angeordnet ist für ein kontaktloses Empfangen einer elektrischen Leistung von einem kontaktlosen Leistungsübertrager des Röntgenstrahlers,
wobei auf der Innenseite des Vakuumgehäuses die Röntgenstrahlenemissionsvorrichtung drehfest angeordnet ist,
wobei eine Versorgungsschaltung zwischen dem kontaktlosen Leistungsempfänger und der Röntgenstrahlenemissionsvorrichtung verschaltet ist und
wobei die Versorgungsschaltung die Röntgenstrahlenemissionsvorrichtung mit der elektrischen Leistung versorgt.

Ein erfindungsgemäßer Röntgenstrahler weist
- die rotierbare Röntgenröhre,
- den Stator des Magnetlagers für ein kontaktloses Lagern der rotierbaren Röntgenröhre innerhalb des Röntgenstrahlers und
- den kontaktlosen Leistungsübertrager für ein kontaktloses Übertragen einer elektrischen Leistung an den kontaktlosen Leistungsempfänger der rotierbaren Röntgenröhre auf.

Vorteilhafterweise ermöglicht die rotierbare Röntgenröhre vergleichsweise hohe Drehzahlen, insbesondere durch den kontaktlosen Leistungsempfänger. Die Drehzahlen sind insbesondere höher als 50 Hz, vorzugsweise höher als 200 Hz, besonders vorteilhafterweise höher als 300 Hz oder 500 Hz. Ein weiterer Vorteil kann sein, dass die rotierbare Röntgenröhre einen sicheren Dauerbetrieb der Anode ermöglicht, insbesondere weil eine maximale Hubtemperatur durch die Rotation der rotierbaren Röntgenröhre eingehalten werden kann. Im Vergleich zu einer herkömmlichen Röntgenröhre mit Magnetlager ist insbesondere eine Wärmeentwicklung verringert, weil die elektrische Leistung kontaktlos übertragen wird. Typischerweise ist ein Verschleiß der rotierbaren Röntgenröhre geringer, weil die elektrische Leistung kontaktlos übertragen wird. Aufgrund der drehfesten Anordnung der Komponenten der rotierbaren Röntgenröhre auf der Innenseite oder Außenseite des Vakuumgehäuses, ist insbesondere die Röntgenstrahlenemissionsvorrichtung frei von einer relativ zum Vakuumgehäuse drehbar gelagerten Anode. In anderen Worten fällt vorteilhafterweise ein weiteres mechanisches Drehlager innerhalb des Vakuumgehäuses im Vergleich zu einer herkömmlichen Drehanodenröntgenröhre weg, wobei vorzugsweise eine mechanische Komplexität der rotierbaren Röntgenröhre verringert ist. Das Magnetlager und/oder der Wegfall des weiteren mechanischen Drehlagers und/oder der kontaktlose Leistungsempfänger ermöglichen insbesondere Vorteile in Bezug auf die Schmierung und/oder eine Betriebsdauer der rotierbaren Röntgenröhre, insbesondere weil keine mechanische Reibung auftritt. In einem besonders vorteilhaften Beispiel ist die rotierbare Röntgenröhre im Betrieb vollkommen kontaktlos. Aufgrund einer regulatorischen Vorschrift kann vorgesehen sein, dass die rotierbare Röntgenröhre einen galvanischen Kontakt zum Röntgenstrahler für eine Schutzerdung der rotierbaren Röntgenröhre aufweist. Alternativ oder zusätzlich kann der Röntgenstrahler eine Schutzerdung aufweisen.

Die rotierbare Röntgenröhre ist eine Röntgenröhre, welche in einem Betrieb rotiert. Typischerweise rotiert die Röntgenröhre nicht vor oder nach dem Betrieb. Die rotierbare Röntgenröhre kann insbesondere für eine Bildgebung, beispielsweise eine medizinische Bildgebung, oder für eine bildbasierte Werkstoffprüfung eingesetzt werden. Die rotierbare Röntgenröhre, insbesondere die Röntgenstrahlenemissionsvorrichtung und das Vakuumgehäuse, rotiert typischerweise komplett, beispielsweise aufgrund der drehfesten Anordnung.

Die drehfeste Anordnung ermöglicht insbesondere, dass eine Drehzahl der rotierbaren Röntgenröhre gleich ist zu einer Drehzahl der Röntgenstrahlenemissionsvorrichtung und/oder zu einer Drehzahl des Vakuumgehäuses und/oder zu einer Drehzahl des Rotors des Magnetlagers und/oder zu einer Drehzahl des kontaktlosen Leistungsempfängers und/oder zu einer Drehzahl der Anode. Die drehfeste Anordnung entspricht typischerweise einer mechanischen Fixierung. Die drehfeste Anordnung kann beispielsweise mittels einer Schraube, eines Bajonettverschlusses, einer Lötstelle, einer Schweißnaht und/oder eines Klebers erfolgen. Es ist denkbar, dass die rotierbare Röntgenröhre mehrere drehfeste Anordnungen aufweist, welche unterschiedlich ausgeführt sind, beispielsweise eine Kombination der Schraube, des Bajonettverschlusses, der Lötstelle, der Schweißnaht und/oder des Klebers.

Die rotierbare Röntgenröhre, insbesondere das Vakuumgehäuse, ist vorzugsweise rotationssymmetrisch. Die rotierbare Röntgenröhre kann zumindest abschnittsweise zylinderförmig und/oder kegelförmig sein. Die rotierbare Röntgenröhre kann insbesondere einen entlang einer Rotationsachse variierenden Durchmesser aufweisen.

Die rotierbare Röntgenröhre weist den Rotor des Magnetlagers auf. Die rotierbare Röntgenröhre kann als Rotor des Magnetlagers ausgebildet sein. Das kontaktlose Lagern erfolgt typischerweise im Betrieb der rotierbaren Röntgenröhre. Während die rotierbare Röntgenröhre rotiert, schwebt die rotierbare Röntgenröhre vorzugsweise über dem Stator des Magnetlagers. Vor oder nach dem Betrieb kann die rotierbare Röntgenröhre beispielsweise in einem Fanglager des Röntgenstrahlers kontaktbehaftet aufliegen. Der Rotor des Magnetlagers ist typischerweise ringförmig am Vakuumgehäuse drehfest angeordnet. Das Magnetlager ist typischerweise ein aktives Magnetlager. Mittels des Magnetlagers ist die rotierbare Röntgenröhre typischerweise innerhalb des Röntgenstrahlers gelagert. Es ist grundsätzlich denkbar, dass die rotierbare Röntgenröhre auf einer Bodenplatte des Röntgenstrahlers mittels des Magnetlagers gelagert ist.

Die Röntgenstrahlenemissionsvorrichtung weist die Anode auf. Die Röntgenstrahlenemissionsvorrichtung verbraucht typischerweise zumindest teilweise die elektrische Leistung, um die Röntgenstrahlung zu generieren. Emittierte Elektronen treffen zumindest teilweise auf der Anode auf, wobei die Röntgenstrahlen generiert werden. Während die rotierbare Röntgenröhre rotiert, emittiert die Röntgenstrahlenemissionsvorrichtung vorzugsweise die Röntgenstrahlen. Vorzugsweise ist die Röntgenstrahlenemissionsvorrichtung derart ausgebildet, dass die Röntgenstrahlen trotz der Rotation im Betrieb der rotierbaren Röntgenröhre im Wesentlichen ortsfest außerhalb des Vakuumgehäuses auftreffen. In diesem Fall weist die Anode typischerweise eine ringförmige Brennbahn mit einem zeitlich und örtlich variierenden Brennfleck auf. Im Brennfleck treffen typischerweise die Elektronen auf, wobei die Röntgenstrahlen generiert werden.

Die Anode ist typischerweise rotationssymmetrisch und/oder weist Wolfram, Gold und/oder Molybdän auf. Die Anode kann grundsätzlich mit einem Kühlkörper verbunden sein. Der Kühlkörper kann beispielsweise als Teil des Vakuumgehäuses ausgebildet sein. Der Kühlkörper kann insbesondere Teil der Außenseite des Vakuumgehäuses sein. Der Kühlkörper kann beispielsweise eine Rückseite der Anode bilden, während auf einer Vorderseite der Anode die Elektronen auftreffen. Der Kühlkörper kann beispielsweise dadurch gekühlt werden, dass aufgrund der Rotation der rotierbaren Röntgenröhre ein Wärmeaustausch auf einer Oberfläche des Kühlkörpers stattfindet. Der Kühlkörper kann vorzugsweise die Anode passiv oder aktiv, beispielsweise mittels ein zirkulierendes Kühlmedium, kühlen.

Wenn der Rotor des Magnetlagers drehfest auf der Außenseite des Vakuumgehäuses angeordnet ist, ist der Rotor des Magnetlagers typischerweise außerhalb des Vakuumgehäuses drehfest angeordnet. Es ist grundsätzlich bevorzugt, wenn der Rotor und/oder der kontaktlose Leistungsempfänger auf der Außenseite des Vakuumgehäuses angeordnet ist. Wenn die Röntgenstrahlenemissionsvorrichtung drehfest auf der Innenseite des Vakuumgehäuses angeordnet ist, ist die Röntgenstrahlenemissionsvorrichtung typischerweise innerhalb des Vakuumgehäuses drehfest angeordnet. Innerhalb des Vakuumgehäuses ist typischerweise das Vakuum. Das Vakuumgehäuse ist typischerweise evakuiert und/oder vakuumdicht. Das Vakuum ist insbesondere ein Hochvakuum. Die Röntgenstrahlenemissionsvorrichtung ist zumindest teilweise in dem Vakuum. Das Vakuumgehäuse weist typischerweise Glas und/oder Metall und/oder Kunststoff auf. In das Vakuumgehäuse ist typischerweise das Röntgenstrahlenaustrittfenster integriert. Das Röntgenstrahlenaustrittfenster kann insbesondere ringförmig sein. Das Vakuumgehäuse weist das Röntgenstrahlenaustrittfenster auf. Das Metall und/oder der Kunststoff des Vakuumgehäuses ist vorzugsweise röntgendicht. Das Röntgenstrahlenstrahlenaustrittfenster ist vorteilhafterweise röntgentransparent und/oder weist das Glas auf. Das Vakuumgehäuse ist vorzugsweise hitzebeständig. Das Vakuumgehäuse kann zumindest eine elektrische Kontaktierung zwischen der Außenseite und der Innenseite aufweisen, damit die Versorgungsschaltung die Röntgenstrahlenemissionsvorrichtung mit der elektrischen Leistung versorgen kann. Das Vakuumgehäuse kann beispielsweise gemäß der DE 10 2008 032 995 A1 eine Inertisierung aufweisen.

Der kontaktlose Leistungsempfänger und der kontaktlose Leistungsübertrager bilden gemeinsam ein kontaktloses Leistungsübertragungssystem. Der kontaktlose Leistungsempfänger empfängt die elektrische Leistung. Die elektrische Leistung wird vorzugsweise mittels elektromagnetischer Felder übertragen. Grundsätzlich ist es denkbar, dass in Abhängigkeit eines Betriebsmodus der kontaktlose Leistungsempfänger und der kontaktlose Leistungsübertragen bi-direktional die elektrische Leistung übertragen können. Der kontaktlose Leistungsempfänger und der kontaktlose Leistungsübertrager übertragen oder empfangen jeweils die elektrische Leistung. Gemäß einer Ausführungsform ist der kontaktlose Leistungsempfänger ein induktiver oder kapazitiver Leistungsempfänger. In diesem Fall ist das kontaktlose Leistungsübertragungssystem typischerweise ein induktives kontaktloses Leistungsübertragungssystem oder ein kapazitives kontaktloses Leistungsübertragungssystem. Der kontaktlose Leistungsempfänger und/oder der kontaktlose Leistungsübertrager können insbesondere ringförmig um die Rotationsachse der rotierbaren Röntgenröhre angeordnet sein. Grundsätzlich ist es denkbar, dass der kontaktlose Leistungsempfänger und/oder der kontaktlose Leistungsübertrager an einer Stirnseite des Vakuumgehäuses drehfest angeordnet sind.

Eine Ausführungsform sieht vor, dass ein Elektronenemitter der Röntgenstrahlenemissionsvorrichtung eine auf einer Rotationsachse der Röntgenröhre zentral angeordnete Emissionsfläche aufweist. Alternativ oder zusätzlich weist der Elektronenemitter der Röntgenstrahlenemissionsvorrichtung eine ringförmig um die Rotationsachse der Röntgenröhre herum angeordnete Emissionsfläche aufweist. Der Elektronenemitter kann insbesondere ein thermionischer Emitter, beispielsweise gemäß der DE 10 2010 020 151 A1, und/oder ein Feldeffektemitter, welcher Kohlenstoff und/oder Silizium aufweist, sein.

Eine Ausführungsform sieht vor, dass die Versorgungsschaltung zumindest einen der folgenden elektrischen Verbraucher der Röntgenstrahlenemissionsvorrichtung mit der elektrischen Leistung versorgt:
- eine Elektronenemitterheizvorrichtung für ein Heizen eines Elektronenemitters,
- den Elektronenemitter für ein Emittieren von Elektronen,
- ein Elektronensperrgitter für ein Sperren der emittierten Elektronen,
- eine Elektronenablenkvorrichtung für ein Ablenken der emittierten Elektronen,
- eine Elektronenbeschleunigungsvorrichtung für ein Beschleunigen der emittierten Elektronen zwischen dem Elektronenemitter und der Anode.

Die Elektronenemitterheizvorrichtung ist typischerweise dem Elektronenemitter vorgeschaltet und ermöglicht insbesondere ein derartiges Aufheizen des Elektronenemitters, dass die Elektronen emittiert werden. Das Aufheizen des Elektronenemitters kann durch ein Beschießen des Elektronenemitters mittels von der Elektronenemitterheizvorrichtung emittierten Elektronen erfolgen.

Der Elektronenemitter kann mittels der elektrischen Leistung beispielsweise thermionisch die Elektronen emittieren. Alternativ kann mittels der elektrischen Leistung eine Gatespannung des Elektronenemitters aufgebaut werden, insbesondere wenn der Elektronenemitter der Feldeffektemitter ist.

Die elektrische Leistung kann vorzugsweise dazu verwendet werden, das Elektronensperrgitter zwischen dem Elektronenemitter und der Anode derart anzuschalten, dass die Elektronen am Elektronensperrgitter abgeführt werden und zumindest teilweise nicht auf die Anode auftreffen.

Die Elektronenablenkvorrichtung kann eine induktive oder kapazitive Elektronenablenkvorrichtung sein, welche für das Ablenken der emittierten Elektronen die elektrische Leistung verbraucht. Das Ablenken der emittierten Elektronen kann ein Fokussieren umfassen.

Die Elektronenbeschleunigungsvorrichtung legt mittels der elektrischen Leistung vorzugsweise eine Beschleunigungsspannung zwischen dem Elektronenemitter und der Anode an, wodurch die Elektronen zur Anode hin beschleunigt werden. Die Beschleunigungsspannung ist typischerweise kleiner 200 kV und/oder größer 10 kV, vorzugsweise zwischen 50 und 140 kV.

Eine Ausführungsform sieht vor, dass die Versorgungsschaltung den Rotor des Magnetlagers mit der elektrischen Leistung versorgt. Diese Ausführungsform ist insbesondere vorteilhaft, weil der Rotor des Magnetlagers ebenfalls kontaktlos mit der elektrischen Leistung versorgt ist.

Je nach dem welche und wie viele elektrische Verbraucher die Versorgungsschaltung mit der elektrischen Leistung versorgt, kann die Versorgungsschaltung eine Parallel- oder Reihenschaltung aufweisen. Das Versorgen mit der elektrischen Leistung kann ein Weiterleiten der elektrischen Leistung umfassen. Die Versorgungsschaltung verbindet in einem einfachsten Beispiel den kontaktlosen Leistungsempfänger mit der Röntgenstrahlenemissionsvorrichtung vorzugsweise niederohmig. Die Versorgungsschaltung ist insbesondere eine elektrische Zwischenschaltung. Es ist denkbar, dass die Versorgungsschaltung einen Trennschalter für ein elektrisches Trennen des kontaktlosen Leistungsempfängers von der Röntgenstrahlenemissionsvorrichtung aufweist. Die Versorgungsschaltung kann insbesondere eine Sicherung aufweisen. Die Versorgungsschaltung kann als Masseverbindung elektrisch mit dem Vakuumgehäuse verbunden sein.

Eine Ausführungsform sieht vor, dass die Versorgungsschaltung einen Gleichrichter aufweist. Diese Ausführungsform ist insbesondere vorteilhaft, wenn der elektrische Verbraucher Gleichstrom erfordert und die elektrische Leistung am kontaktlosen Leistungsempfänger mit Wechselstrom anliegt. Der Gleichrichter kann insbesondere ein Vollbrücken- oder Halbbrücken-Gleichrichter sein.

Eine Ausführungsform sieht vor, dass die Versorgungsschaltung einen Transformator aufweist. Der Transformator kann insbesondere als Hochspannungsgenerator ausgebildet sein. Der Hochspannungsgenerator kann beispielsweise die Beschleunigungsspannung bereitstellen. Alternativ oder zusätzlich kann die Versorgungsschaltung einen weiteren Transformator aufweisen, welcher beispielsweise als Isolationstransformator zur elektrischen Isolation der Röntgenstrahlenemissionsvorrichtung ausgebildet ist.

Eine Ausführungsform sieht vor, dass die rotierbare Röntgenröhre ferner einen kontaktlosen Steuersignalempfänger für ein Steuern der Röntgenstrahlenemissionsvorrichtung aufweist, wobei der kontaktlose Steuersignalempfänger mit dem Vakuumgehäuse drehfest verbunden ist. Der kontaktlose Steuersignalempfänger kann insbesondere auf einer Innenseite oder Außenseite des Vakuumgehäuses drehfest angeordnet sein.

Typischerweise weist der Röntgenstrahler einen kontaktlosen Steuersignalsender auf, um Steuersignale für das Steuern der Röntgenstrahlenemissionsvorrichtung kontaktlos übertragen zu können. Der kontaktlose Steuersignalempfänger und der kontaktlose Steuersignalsender bilden typischerweise ein kontaktloses Steuersignalübertragungssystem. Das kontaktlose Steuersignalübertragungssystem ist typischerweise gemäß einem kontaktlosen, insbesondere Bluetooth-, Wireless-LAN- und/oder Mobilfunkstandard für das Übertragen der Steuersignale ausgebildet.

Der Stator des Magnetlagers kann vorzugsweise den Rotor des Magnetlagers tragen, beispielsweise antreiben, insbesondere in Rotation versetzen. Der Röntgenstrahler kann alternativ oder zusätzlich einen kontaktlosen Elektromotor für das Antreiben des Rotors umfassen. Der Stator des Magnetlagers ermöglicht insbesondere das Schweben des Rotors relativ zum Stator. Die rotierbare Röntgenröhre rotiert typischerweise relativ zum Stator. Typischerweise ist der Stator und/oder der kontaktlose Leistungsübertrager ortsfest.

Der Röntgenstrahler kann ferner ein Kühlmedium außerhalb der rotierbaren Röntgenröhre zur Kühlung der Röntgenröhre aufweisen. Das Kühlmedium kann ein Gas und/oder eine Flüssigkeit aufweisen. Mittels des Kühlmediums kann die rotierbare Röntgenröhre und/oder der Röntgenstrahler vorzugsweise gemäß einer Konvektionskühlung oder einer Prallkühlung gekühlt sein. Das Vakuumgehäuse kann eine Kühlrippe, ein Kühlblech und/oder eine Kühlfinne aufweisen, welche vorzugsweise mit dem Kühlkörper der Anode in Kontakt stehen. Das Vakuumgehäuse kann insbesondere ein Metall mit hoher Wärmespeicherfähigkeit und/oder ein Phase-Umwandlungs-Speicher, insbesondere als Wärmeenergiezwischenspeicher, umfassen.

Eine erfindungsgemäße Röntgeneinrichtung weist den Röntgenstrahler und einen Röntgendetektor auf. Der Röntgendetektor erfasst typischerweise mittels der Röntgenstrahlen generierte Schwächungsprofile. Mittels der Schwächungsprofile kann eine Rekonstruktionseinheit beispielsweise ein, insbesondere medizinisches, Bild bereitstellen. Die Röntgeneinrichtung kann beispielsweise eine konventionelle Röntgeneinrichtung, eine C-Bogen-Röntgeneinrichtung und/oder eine Computertomographie-Röntgeneinrichtung sein.

Es ist denkbar, dass der Röntgenstrahler ferner eine Regelungsvorrichtung für ein derartiges Regeln des Magnetlagers und des kontaktlosen Leistungsübertragers aufweist, dass das Magnetlager, insbesondere der Rotor und/oder der Stator, und der kontaktlose Leistungsübertrager aufeinander abgestimmt sind. Das Abstimmen umfasst insbesondere ein Regeln des Magnetlagers und des kontaktlosen Leistungsübertragers derart, dass ein Betriebsparameter des Magnetlagers und ein Betriebsparameter des kontaktlosen Leistungsübertragers voneinander abhängen. Die Regelungsvorrichtung ist Teil der Recheneinheit. Diese Ausführungsform ist insbesondere vorteilhaft, weil die elektromagnetischen Felder des Magnetlagers und/oder die elektromagnetischen Felder des kontaktlosen Leistungsübertragers typischerweise wechselwirken. Die Wechselwirkung kann zu einer Destabilisierung der rotierbaren Röntgenröhre im Betrieb führen. Die Wechselwirkung kann ein Verstärken und/oder Auslöschen der jeweiligen elektromagnetischen Felder umfassen. Die Regelungsvorrichtung gleicht vorteilhafterweise die Wechselwirkung durch das Abstimmen aus. In anderen Worten kompensiert die Regelungsvorrichtung vorzugsweise das Wechselwirken der elektromagnetischen Felder. Vorzugsweise kann der Röntgenstrahler dadurch besonders stabil betrieben werden.

Die Regelungsvorrichtung ermöglicht insbesondere ein Durchführen eines erfindungsgemäßen Verfahrens für ein Regeln eines Röntgenstrahlers mit den folgenden Schritten:
- Empfangen eines Ist-Werts eines Betriebsparameters des Magnetlagers in der Regelungsvorrichtung des Röntgenstrahlers,
- Empfangen eines Ist-Werts eines Betriebsparameters des kontaktlosen Leistungsübertragers in der Regelungsvorrichtung,
- Einstellen eines Soll-Werts des Betriebsparameters des Magnetlagers und/oder eines Soll-Werts des Betriebsparameters des kontaktlosen Leistungsübertrages mittels der Regelungsvorrichtung in Abhängigkeit des empfangenen Ist-Werts des Betriebsparameters des Magnetlagers und des empfangenen Ist-Werts des Betriebsparameters des kontaktlosen Leistungsübertragers, wodurch der Röntgenstrahler geregelt, insbesondere aufeinander abgestimmt, wird.

Der Ist-Wert kann insbesondere ein vorher eingestellter Soll-Wert oder ein im Betrieb gemessener Ist-Wert sein. Der Betriebsparameter kann beispielsweise ein Strom, eine Spannung, eine Drehzahl und/oder ein Betrag der elektrischen Leistung sein. Der Betriebsparameter beeinflusst typischerweise das jeweilige elektromagnetische Feld.

Das Empfangen des Ist-Werts kann ein Auslesen eines anliegenden Ist-Werts und/oder ein Messen des Ist-Werts umfassen. Der Ist-Wert kann vorzugsweise aus einer Speichereinheit abgerufen werden.

Das Einstellen des Soll-Werts kann ein Übertragen des Soll-Werts an das Magnetlager und/oder den kontaktlosen Leistungsübertrager umfassen. Grundsätzlich ist denkbar, dass der Soll-Wert alternativ oder zusätzlich an den kontaktlosen Leistungsempfänger, beispielsweise mittels der Steuersignale, übertragen wird. Das Einstellen kann ein Ermitteln des Soll-Werts des Betriebsparameters des Magnetlagers und/oder des Soll-Werts des Betriebsparameters des kontaktlosen Leistungsübertrages umfassen. Das Ermitteln kann mittels eines Algorithmus erfolgen, in welchem der empfangene Ist-Wert des Betriebsparameters des Magnetlagers und der empfangene Ist-Wert des Betriebsparameters des kontaktlosen Leistungsübertragers eingeht. Der Algorithmus kann gemäß einem Modell der elektromagnetischen Felder angepasst sein.

Ein erfindungsgemäßes Computerprogrammprodukt, welches direkt in einen Speicher einer Recheneinheit ladbar ist, weist Programmcodemittel auf, um ein Verfahren für ein Regeln eines Röntgenstrahlers auszuführen, wenn das Computerprogrammprodukt in der Recheneinheit ausgeführt wird.

Das Computerprogrammprodukt kann ein Computerprogramm sein oder ein Computerprogramm umfassen. Das Computerprogrammprodukt weist die Programmcodemittel auf, welche die erfindungsgemäßen Verfahrensschritte abbilden. Dadurch kann das erfindungsgemäße Verfahren definiert und wiederholbar ausgeführt sowie eine Kontrolle über eine Weitergabe des erfindungsgemäßen Verfahrens ausgeübt werden. Das Computerprogrammprodukt ist derart konfiguriert, dass die Recheneinheit mittels des Computerprogrammprodukts die erfindungsgemäßen Verfahrensschritte ausführen kann. Die Programmcodemittel können in einen Speicher der Recheneinheit geladen und typischerweise mittels eines Prozessors der Recheneinheit mit Zugriff auf den Speicher ausgeführt werden. Wenn das Computerprogrammprodukt, insbesondere die Programmcodemittel, in der Recheneinheit ausgeführt wird, können alle erfindungsgemäßen Ausführungsformen des beschriebenen Verfahrens durchgeführt werden. Das Computerprogrammprodukt ist beispielsweise auf einem physischen, computerlesbaren Medium gespeichert und/oder digital als Datenpaket in einem Computernetzwerk hinterlegt. Das Computerprogrammprodukt kann das physische, computerlesbare Medium und/oder das Datenpaket in dem Computernetzwerk darstellen. So kann die Erfindung auch von dem physischen, computerlesbaren Medium und/oder dem Datenpaket in dem Computernetzwerk ausgehen. Das physische, computerlesbare Medium ist üblicherweise unmittelbar mit der Recheneinheit verbindbar, beispielsweise indem das physische, computerlesbare Medium in ein DVD-Laufwerk eingelegt oder in einen USB-Port gesteckt wird, wodurch die Recheneinheit auf das physische, computerlesbare Medium insbesondere lesend zugreifen kann. Das Datenpaket kann vorzugsweise aus dem Computernetzwerk abgerufen werden. Das Computernetzwerk kann die Recheneinheit aufweisen oder mittels einer Wide-Area-Network- (WAN) bzw. einer (Wireless-)Local-Area-Network-Verbindung (WLAN oder LAN) mit der Recheneinheit mittelbar verbunden sein. Beispielsweise kann das Computerprogrammprodukt digital auf einem Cloud-Server an einem Speicherort des Computernetzwerks hinterlegt sein, mittels des WAN über das Internet und/oder mittels des WLAN bzw. LAN auf die Recheneinheit insbesondere durch das Aufrufen eines Downloadlinks, welcher zu dem Speicherort des Computerprogrammprodukts verweist, übertragen werden.

Bei der Beschreibung der Vorrichtung erwähnte Merkmale, Vorteile oder alternative Ausführungsformen sind ebenso auf das Verfahren zu übertragen und umgekehrt. Mit anderen Worten können Ansprüche auf das Verfahren mit Merkmalen der Vorrichtung weitergebildet sein und umgekehrt. Insbesondere wird die erfindungsgemäße Vorrichtung in dem Verfahren verwendet.

Im Folgenden wird die Erfindung anhand der in den Figuren dargestellten Ausführungsbeispiele näher beschrieben und erläutert. Grundsätzlich werden in der folgenden Figurenbeschreibung im Wesentlichen gleich bleibende Strukturen und Einheiten mit demselben Bezugszeichen wie beim erstmaligen Auftreten der jeweiligen Struktur oder Einheit benannt.

Es zeigen:
Fig. 1 eine rotierbare Röntgenröhre 10,
Fig. 2 eine rotierbare Röntgenröhre 10 in einem Blockschaltbild,
Fig. 3 eine alternative Ausgestaltung der rotierbaren Röntgenröhre 10,
Fig. 4 einen Röntgenstrahler 20,
Fig. 5 eine Röntgeneinrichtung 30 und
Fig. 6 ein Verfahren für ein Regeln eines Röntgenstrahlers 20.

**Fig. 1** zeigt eine rotierbare Röntgenröhre 10 in einem Querschnitt entlang einer Rotationsachse. Die rotierbare Röntgenröhre 10 weist eine Röntgenstrahlenemissionsvorrichtung 11 und ein Vakuumgehäuse 13 auf. Die Röntgenstrahlenemissionsvorrichtung 11 weist eine Anode 12 für ein Generieren von Röntgenstrahlen mittels auftreffender Elektronen auf. Das Vakuumgehäuse 13 weist ein Röntgenstrahlenaustrittfenster 14 für ein Austreten der Röntgenstrahlen aus dem Vakuum auf. Das Röntgenstrahlenaustrittfenster 14 ist in diesem Ausführungsbeispiel ringförmig.

Auf einer Außenseite des Vakuumgehäuses 13 ist ein Rotor 15 eines Magnetlagers drehfest angeordnet für ein kontaktloses Lagern der rotierbaren Röntgenröhre 10 innerhalb eines Röntgenstrahlers 20. Alternativ kann der Rotor 15 auf einer Innenseite des Vakuumgehäuses 13 drehfest angeordnet sein. Der Rotor 15 ist in diesem Ausführungsbeispiel ringförmig. In diesem Ausführungsbeispiel ist der Rotor 15 auf das Vakuumgehäuse 13 aufgesetzt. Alternativ kann das Vakuumgehäuse eine Nut für die Aufnahme des Rotors 15 aufweisen.

Auf der Außenseite des Vakuumgehäuses 13 ist ein kontaktloser Leistungsempfänger 16 drehfest angeordnet für ein kontaktloses Empfangen einer elektrischen Leistung von einem nicht in Fig. 1 gezeigten kontaktlosen Leistungsübertrager 17 des Röntgenstrahlers 20. Alternativ kann der kontaktlose Leistungsempfänger 16 auf einer Innenseite des Vakuumgehäuses 13 drehfest angeordnet sein. Der kontaktlose Leistungsempfänger 16 ist in diesem Ausführungsbeispiel ringförmig. Der kontaktlose Leistungsempfänger 16 ist typischerweise ein induktiver oder kapazitiver Leistungsempfänger. In diesem Ausführungsbeispiel ist der kontaktlose Leistungsempfänger 16 in einer weiteren Nut des Vakuumgehäuses 13 eingesetzt. Alternativ kann der kontaktlose Leistungsempfänger 16 auf das Vakuumgehäuse 13 aufgesetzt sein.

Auf der Innenseite des Vakuumgehäuses 13 ist die Röntgenstrahlenemissionsvorrichtung 11 drehfest angeordnet. In diesem Ausführungsbeispiel weist ein Elektronenemitter der Röntgenstrahlenemissionsvorrichtung 11 eine auf der Rotationsachse der Röntgenröhre 10 zentral angeordnete Emissionsfläche 19 auf. Das Vakuum des Vakuumgehäuses 13 befindet sich insbesondere zwischen der Emissionsfläche 19 der Röntgenstrahlenemissionsvorrichtung 11 und der Anode 12.

Eine Versorgungsschaltung 18 ist zwischen dem kontaktlosen Leistungsempfänger 16 und der Röntgenstrahlenemissionsvorrichtung 11 sowie dem Rotor 15 zur Versorgung mit der elektrischen Leistung verschaltet. Die Versorgungsschaltung 18 versorgt die Röntgenstrahlenemissionsvorrichtung 11 mit der elektrischen Leistung. Fig. 1 zeigt, dass die Versorgungsschaltung 18 die Anode 12 rückseitig kontaktiert. Nicht gezeigt in Fig. 1 ist eine mögliche elektrische Verbindung zwischen der Versorgungsschaltung 18 und der Emissionsfläche 19.

Die rotierbare Röntgenröhre 10 kann einen nicht in Fig. 1 gezeigten kontaktlosen Steuersignalempfänger für ein Steuern der Röntgenstrahlenemissionsvorrichtung 11 aufweisen, wobei der kontaktlose Steuersignalempfänger mit dem Vakuumgehäuse 13 drehfest verbunden ist.

**Fig. 2** zeigt die rotierbare Röntgenröhre 10 in einem Blockschaltbild. Die Versorgungsschaltung 18 ist zwischen dem kontaktlosen Leistungsempfänger 16 und der Röntgenstrahlenemissionsvorrichtung 11 verschaltet. Die Versorgungsschaltung 18 führt die elektrische Leistung von dem kontaktlosen Leistungsempfänger 16 zur Röntgenstrahlenemissionsvorrichtung 11.

Der kontaktlose Leistungsempfänger 16, die Versorgungsschaltung 18 und die Röntgenstrahlenemissionsvorrichtung 11 bilden vorzugsweise einen geschlossenen Stromkreis.

Die Versorgungsschaltung 18 versorgt vorzugsweise zumindest einen der folgenden elektrischen Verbraucher der Röntgenstrahlenemissionsvorrichtung 11 mit der elektrischen Leistung:
- eine Elektronenemitterheizvorrichtung für ein Heizen eines Elektronenemitters,
- den Elektronenemitter für ein Emittieren von Elektronen,
- ein Elektronensperrgitter für ein Sperren der emittierten Elektronen,
- eine Elektronenablenkvorrichtung für ein Ablenken der emittierten Elektronen,
- eine Elektronenbeschleunigungsvorrichtung für ein Beschleunigen der emittierten Elektronen zwischen dem Elektronenemitter und der Anode 12.

Die Versorgungsschaltung 18 kann einen Gleichrichter und/oder einen Transformator aufweisen.

Alternativ oder zusätzlich kann die Versorgungsschaltung 18 den nicht in Fig. 2 gezeigten Rotor 15 des Magnetlagers mit der elektrischen Leistung versorgen.

**Fig. 3** zeigt eine zu Fig. 1 alternative Ausgestaltung der Röntgenröhre 10. In diesem Ausführungsbeispiel weist ein Elektronenemitter der Röntgenstrahlenemissionsvorrichtung 11 eine ringförmig um eine Rotationsachse der Röntgenröhre 10 herum angeordnete Emissionsfläche 19 aufweist, anstatt der in Fig. 1 gezeigten Ausführung, wobei ein Elektronenemitter der Röntgenstrahlenemissionsvorrichtung 11 eine auf der Rotationsachse der Röntgenröhre 10 zentral angeordnete Emissionsfläche 19 aufweist.

**Fig. 4** zeigt einen Röntgenstrahler 20 in einem Querschnitt entlang der Rotationsachse mit der rotierbaren Röntgenröhre von Fig. 1.

Der Röntgenstrahler 20 weist die rotierbare Röntgenröhre 10, einen Stator 21 eines Magnetlagers für ein kontaktloses Lagern der rotierbaren Röntgenröhre 10 innerhalb des Röntgenstrahlers 20 und einen kontaktlosen Leistungsübertrager 17 für ein kontaktloses Übertragen einer elektrischen Leistung an den kontaktlosen Leistungsempfänger 16 der rotierbaren Röntgenröhre 10.

In diesem Ausführungsbeispiel weist der Röntgenstrahler 20 eine Regelungsvorrichtung 22 für ein derartiges Regeln des Magnetlagers und des kontaktlosen Leistungsübertragers 17 auf, dass das Magnetlager und der kontaktlose Leistungsübertrager 17 aufeinander abgestimmt sind. Dazu sind das Magnetlager und der kontaktlose Leistungsübertrager 17 mit der Regelungsvorrichtung verbunden. In Fig. 4 ist ein Röntgenstrahlenaustrittfenster des Röntgenstrahlers 20 in Abhängigkeit vom Röntgenstrahlenaustrittfenster 14 angeordnet, aber nicht gezeigt.

**Fig. 5** zeigt eine Röntgeneinrichtung 30. Die Röntgeneinrichtung 30 weist einen Röntgenstrahler 20 und einen Röntgendetektor 31 auf. Zwischen dem Röntgenstrahler 20 und dem Röntgendetektor 31 ist ein Patient P auf einer Patientenliege 32 für ein Durchleuchten des Patienten P mit den Röntgenstrahlen gelagert.

**Fig. 6** zeigt ein Verfahren für ein Regeln eines Röntgenstrahlers 20 in einem Flussdiagramm.

Verfahrensschritt S100 kennzeichnet ein Empfangen eines Ist-Werts eines Betriebsparameters des Magnetlagers in einer Regelungsvorrichtung 22 eines Röntgenstrahlers 20.

Verfahrensschritt S101 kennzeichnet ein Empfangen eines Ist-Werts eines Betriebsparameters des kontaktlosen Leistungsübertragers 17 in der Regelungsvorrichtung 22.

Verfahrensschritt S102 kennzeichnet ein Einstellen eines Soll-Werts des Betriebsparameters des Magnetlagers und/oder eines Soll-Werts des Betriebsparameters des kontaktlosen Leistungsübertrages 17 mittels der Regelungsvorrichtung 22 in Abhängigkeit des empfangenen Ist-Werts des Betriebsparameters des Magnetlagers und des empfangenen Ist-Werts des Betriebsparameters des kontaktlosen Leistungsübertragers 17, wodurch der Röntgenstrahler 20 geregelt wird.

Obwohl die Erfindung im Detail durch die bevorzugten Ausführungsbeispiele näher illustriert und beschrieben wurde, so ist die Erfindung dennoch nicht durch die offenbarten Beispiele eingeschränkt und andere Variationen können vom Fachmann hieraus abgeleitet werden, ohne den Schutzumfang der Erfindung zu verlassen.

## Patentansprüche

1. Röntgenstrahler (20), aufweisend eine rotierbare Röntgenröhre (10), wobei die rotierbare Röntgenröhre (10)
- eine Röntgenstrahlenemissionsvorrichtung (11) mit einer Anode (12) für ein Generieren von Röntgenstrahlen mittels auftreffender Elektronen und
- ein Vakuumgehäuse (13) mit einem Röntgenstrahlenaustrittfenster (14) für ein Austreten der Röntgenstrahlen aus dem Vakuum aufweist,
wobei auf einer Außenseite oder einer Innenseite des Vakuumgehäuses (13) ein Rotor (15) eines Magnetlagers drehfest angeordnet ist für ein kontaktloses Lagern der rotierbaren Röntgenröhre (10) innerhalb des Röntgenstrahlers (20),
wobei auf der Außenseite oder der Innenseite des Vakuumgehäuses (13) ein kontaktloser Leistungsempfänger (16) drehfest angeordnet ist für ein kontaktloses Empfangen einer elektrischen Leistung von einem kontaktlosen Leistungsübertrager (17) des Röntgenstrahlers (20),
wobei auf der Innenseite des Vakuumgehäuses (13) die Röntgenstrahlenemissionsvorrichtung (11) drehfest angeordnet ist, wobei eine Versorgungsschaltung (18) zwischen dem kontaktlosen Leistungsempfänger (16) und der Röntgenstrahlenemissionsvorrichtung (11) verschaltet ist und
wobei die Versorgungsschaltung (18) die Röntgenstrahlenemissionsvorrichtung (11) mit der elektrischen Leistung versorgt, wobei der Röntgenstrahler (20) ferner
- einen Stator (21) des Magnetlagers für ein kontaktloses Lagern der rotierbaren Röntgenröhre (10) innerhalb des Röntgenstrahlers (20) und
- den kontaktlosen Leistungsübertrager (17) für das kontaktlose Übertragen der elektrischen Leistung an den kontaktlosen Leistungsempfänger (16) der rotierbaren Röntgenröhre (10) aufweist.

2. Röntgenstrahler (20) nach Anspruch 1, wobei die Versorgungsschaltung (18) zumindest einen der folgenden elektrischen Verbraucher der Röntgenstrahlenemissionsvorrichtung (11) mit der elektrischen Leistung versorgt:
- eine Elektronenemitterheizvorrichtung für ein Heizen eines Elektronenemitters,
- den Elektronenemitter für ein Emittieren von Elektronen,
- ein Elektronensperrgitter für ein Sperren der emittierten Elektronen,
- eine Elektronenablenkvorrichtung für ein Ablenken der emittierten Elektronen,
- eine Elektronenbeschleunigungsvorrichtung für ein Beschleunigen der emittierten Elektronen zwischen dem Elektronenemitter und der Anode (12).

3. Röntgenstrahler (20) nach einem der vorhergehenden Ansprüche, wobei die Versorgungsschaltung (18) den Rotor (15) des Magnetlagers mit der elektrischen Leistung versorgt.

4. Röntgenstrahler (20) nach einem der vorhergehenden Ansprüche, wobei die Versorgungsschaltung (18) einen Gleichrichter aufweist.

5. Röntgenstrahler (20) nach einem der vorhergehenden Ansprüche, wobei die Versorgungsschaltung (18) einen Transformator aufweist.

6. Röntgenstrahler (20) nach einem der vorhergehenden Ansprüche, wobei das Röntgenstrahlenaustrittfenster (14) ringförmig ist.

7. Röntgenstrahler (20) nach einem der vorhergehenden Ansprüche, ferner aufweisend
- einen kontaktlosen Steuersignalempfänger für ein Steuern der Röntgenstrahlenemissionsvorrichtung (11), wobei der kontaktlose Steuersignalempfänger mit dem Vakuumgehäuse (13) drehfest verbunden ist.

8. Röntgenstrahler (20) nach einem der vorhergehenden Ansprüche, wobei der kontaktlose Leistungsempfänger ein induktiver oder kapazitiver Leistungsempfänger ist.

9. Röntgenstrahler (20) nach einem der vorhergehenden Ansprüche, wobei ein Elektronenemitter der Röntgenstrahlenemissionsvorrichtung (11) eine auf einer Rotationsachse der Röntgenröhre (10) zentral angeordnete Emissionsfläche (19) aufweist.

10. Röntgenstrahler (20) nach einem der vorhergehenden Ansprüche, wobei ein Elektronenemitter der Röntgenstrahlenemissionsvorrichtung (11) eine ringförmig um eine Rotationsachse der Röntgenröhre (10) herum angeordnete Emissionsfläche (19) aufweist.

11. Verfahren für ein Regeln eines Röntgenstrahlers (20) nach einem der vorhergehenden Ansprüche, umfassend folgende Schritte:
- Empfangen eines Ist-Werts eines Betriebsparameters des Magnetlagers in einer Regelungsvorrichtung (22) des Röntgenstrahlers (20),
- Empfangen eines Ist-Werts eines Betriebsparameters des kontaktlosen Leistungsübertragers (17) in der Regelungsvorrichtung (22),
- Einstellen eines Soll-Werts des Betriebsparameters des Magnetlagers und/oder eines Soll-Werts des Betriebsparameters des kontaktlosen Leistungsübertrages (17) mittels der Regelungsvorrichtung (22) in Abhängigkeit des empfangenen Ist-Werts des Betriebsparameters des Magnetlagers und des empfangenen Ist-Werts des Betriebsparameters des kontaktlosen Leistungsübertragers (17), wodurch der Röntgenstrahler (20) geregelt wird.

12. Computerprogrammprodukt, welches direkt in einen Speicher einer Recheneinheit ladbar ist, mit Programmcodemitteln, die bewirken, dass der Röntgenstrahler nach einem der Ansprüche 1 bis 10 die Verfahrensschritte nach Anspruch 11 ausführt, wobei die Regelungsvorrichtung Teil der Recheneinheit ist, wenn das Computerprogrammprodukt in der Recheneinheit ausgeführt wird.

13. Röntgeneinrichtung (30), aufweisend
- einen Röntgenstrahler (20) nach einem der Ansprüche 1 bis 10 und
- einen Röntgendetektor (31).

## Claims

1. X-ray emitter (20), having a rotatable x-ray tube (10), wherein the rotatable x-ray tube (10)
- has an x-ray beam emission apparatus (11) with an anode (12) for a generation of x-ray beams by means of impacting electrons and
- a vacuum housing (13) with an x-ray beam exit window (14) for an escape of x-ray beams from the vacuum,
wherein a rotor (15) of a magnetic bearing is arranged in a torque-proof manner on an exterior or an interior of the vacuum housing (13) for a contactless support of the rotatable x-ray tube (10) within the x-ray emitter (20),
wherein a contactless power receiver (16) is arranged in a torque-proof manner on the exterior or the interior of the vacuum housing (13) for a contactless receiving of an electrical power from a contactless power transmitter (17) of the x-ray emitter (20),
wherein the x-ray beam emission apparatus (11) is arranged in a torque-proof manner on the interior of the vacuum housing (13), wherein a supply circuit (18) is connected between the contactless power receiver (16) and the x-ray beam emission apparatus (11) and
wherein the supply circuit (18) supplies the x-ray beam emission apparatus (11) with the electrical power, wherein the x-ray emitter (20) further
- has a stator (21) of the magnetic bearing for a contactless support of the rotatable x-ray tube (10) within the x-ray emitter (20) and
- the contactless power transmitter (17) for the contactless transmission of the electrical power to the contactless power receiver (16) of the rotatable x-ray tube (10).

2. X-ray emitter (20) according to claim 1, wherein the supply circuit (18) supplies at least one of the following electrical consumers of the x-ray beam emission apparatus (11) with the electrical power:
- an electron emitter heating apparatus for heating an electron emitter,
- the electron emitter for emitting electrons,
- an electron barrier grid for blocking the emitted electrons,
- an electron deflection apparatus for deflecting the emitted electrons,
- an electron acceleration apparatus for accelerating the emitted electrons between the electron emitter and the anode (12).

3. X-ray emitter (20) according to one of the preceding claims, wherein the supply circuit (18) supplies the rotor (15) of the magnetic bearing with the electrical power.

4. X-ray emitter (20) according to one of the preceding claims, wherein the supply circuit (18) has a rectifier.

5. X-ray emitter (20) according to one of the preceding claims, wherein the supply circuit (18) has a transformer.

6. X-ray emitter (20) according to one of the preceding claims, wherein the x-ray beam exit window (14) is ring-shaped.

7. X-ray emitter (20) according to one of the preceding claims, further having
- a contactless control signal receiver for controlling the x-ray beam emission apparatus (11), wherein the contactless control signal receiver is connected to the vacuum housing (13) in a torque-proof manner.

8. X-ray emitter (20) according to one of the preceding claims, wherein the contactless power receiver is an inductive or capacitive power receiver.

9. X-ray emitter (20) according to one of the preceding claims, wherein an electron emitter of the x-ray beam emission apparatus (11) has an emission surface (19) arranged centrally on an axis of rotation of the x-ray tube (10).

10. X-ray emitter (20) according to one of the preceding claims, wherein an electron emitter of the x-ray beam emission apparatus (11) has an emission surface (19) arranged in a ring-shaped manner around an axis of rotation of the x-ray tube (10).

11. Method for controlling an x-ray emitter (20) according to one of the preceding claims, comprising the following steps:
- receiving an actual value of an operating parameter of the magnetic bearing in a control apparatus (22) of the x-ray emitter (20),
- receiving an actual value of an operating parameter of the contactless power transmitter (17) in the control apparatus (22),
- adjusting a target value of the operating parameter of the magnetic bearing and/or a target value of the operating parameter of the contactless power transmitter (17) by means of the control apparatus (22) as a function of the received actual value of the operating parameter of the magnetic bearing and the received actual value of the operating parameter of the contactless power transmitter (17), as a result of which the x-ray emitter (20) is controlled.

12. Computer program product which can be loaded directly into a memory of a computing unit, having program code means, which cause the x-ray emitter according to one of claims 1 to 10 to execute the method steps according to claim 11, wherein the control apparatus is part of the computing unit, if the computer program product is executed in the computing unit.

13. X-ray facility (30) having
- an x-ray emitter (20) according to one of claims 1 to 10 and
- an x-ray detector (31).

## Revendications

1. Emetteur (20) de rayons X, comportant un tube (10) à rayons X rotatif, dans lequel le tube (10) à rayons X rotatif a
- un dispositif (11) d'émission de rayons X ayant une anode (12) pour la production de rayons X au moyen d'électrons incidents et
- un boîtier (13) sous vide ayant une fenêtre (14) de sortie de rayons X pour une sortie des rayons X du vide,
dans lequel, sur une face extérieure ou sur une face intérieure du boîtier (13) sous vide, est fixé solidaire en rotation un rotor (15) d'un palier magnétique pour un support sans contact du tube (10) à rayons X rotatif dans l'émetteur (20) de rayons X,
dans lequel, sur la face extérieure ou sur la face intérieure du boîtier (13) sous vide, est monté solidaire en rotation un récepteur (16) de puissance sans contact pour une réception sans contact d'un transmetteur (17) de puissance sans contact de l'émetteur (20) de rayons X,
dans lequel, sur la face intérieure du boîtier (13) sous vide, le dispositif (11) d'émission de rayons X est fixé d'une manière solidaire en rotation,
dans lequel un circuit (18) d'alimentation est monté entre le récepteur (16) de puissance sans contact et le dispositif (11) d'émission de rayons X et
dans lequel le circuit (18) d'alimentation alimente le dispositif (11) d'émission de rayons X en la puissance électrique,
dans lequel l'émetteur (20) a en outre
- un stator (21) du palier magnétique pour un support sans contact du tube (10) à rayons X rotatif dans l'émetteur (20) de rayons X et
- le transmetteur (17) de puissance sans contact pour la transmission sans contact de la puissance électrique au récepteur (16) de puissance sans contact du tube (10) à rayons X rotatif.

2. Emetteur (20) de rayons X suivant la revendication 1, dans lequel le circuit (18) d'alimentation alimente au moins l'un des consommateurs électriques suivants du dispositif (11) d'émission de rayons X en puissance électrique :
- un dispositif de chauffage d'émetteur d'électrons pour un chauffage d'un émetteur d'électrons,
- l'émetteur d'électrons pour une émission d'électrons,
- une grille d'arrêt d'électrons pour arrêter les électrons émis,
- un dispositif de déviation d'électrons pour dévier les électrons émis,
- un dispositif d'accélération des électrons pour accélérer les électrons émis entre l'émetteur d'électrons et l'anode (12).

3. Emetteur (20) de rayons X suivant l'une des revendications précédentes, dans lequel le circuit (18) d'alimentation alimente le rotor (15) du palier magnétique en la puissance électrique.

4. Emetteur (20) de rayons X suivant l'une des revendications précédentes, dans lequel le circuit (18) d'alimentation a un redresseur.

5. Emetteur (20) de rayons X suivant l'une des revendications précédentes, dans lequel le circuit (18) d'alimentation a un transformateur.

6. Emetteur (20) de rayons X suivant l'une des revendications précédentes, dans lequel le fenêtre (14) de sortie de rayons X est de forme annulaire.

7. Emetteur (20) de rayons X suivant l'une des revendications précédentes, comprenant en outre
- un récepteur sans contact de signal de commande pour une commande du dispositif (11) d'émission de rayons X, dans lequel le récepteur de signal de commande sans contact est solidaire en rotation du boîtier (13) sous vide.

8. Emetteur (20) de rayons X suivant l'une des revendications précédentes, dans lequel le récepteur de puissance sans contact est un récepteur de puissance inductif ou capacitif.

9. Emetteur (20) de rayons X suivant l'une des revendications précédentes, dans lequel un émetteur d'électrons du dispositif (11) d'émission de rayons X a une surface (19) d'émission disposée de manière centrale sur un axe de rotation du tube (10) à rayons X.

10. Emetteur (20) de rayons X suivant l'une des revendications précédentes, dans lequel un émetteur d'électrons du dispositif (11) d'émission de rayons X a une surface (19) d'émission disposée autour d'un axe de rotation du tube (10) à rayons X.

11. Procédé de réglage d'un émetteur (20) de rayons X suivant l'une des revendications précédentes, comprenant les stades suivants :
- réception d'une valeur réelle d'un paramètre de fonctionnement du palier magnétique dans un dispositif (22) de régulation de l'émetteur (20) de rayons X,
- réception d'une valeur réelle d'un paramètre de fonctionnement du transmetteur (17) de puissance sans contact dans le dispositif (22) de régulation,
- réglage d'une valeur de consigne du paramètre de fonctionnement du palier magnétique et/ou d'une valeur de consigne du paramètre de fonctionnement du transmetteur (17) de puissance sans contact, au moyen du dispositif (22) de régulation en fonction de la valeur réelle reçue du paramètre de fonctionnement du palier magnétique et de la valeur réelle reçue du paramètre de fonctionnement du transmetteur (17) de puissance sans contact, grâce à quoi l'émetteur (20) de rayons X est réglé.

12. Produit de programme d'ordinateur, qui peut être chargé directement dans la mémoire d'une unité informatique, comprenant des moyens de code de programme, qui font que l'émetteur de rayons X suivant l'une des revendications 1 à 10 exécute les stades du procédé suivant la revendication 11, le dispositif de réglage faisant partie de l'unité informatique,
lorsque le produit de programme d'ordinateur est exécuté dans l'unité informatique.

13. Dispositif (30) à rayons X, comportant
- un émetteur (20) de rayons X suivant l'une des revendications 1 à 10 et
- un détecteur (31) de rayons X.
